# EUROPÄISCHE PATENTSCHRIFT

(11) **EP 3 872 278 B1**
(45) Veröffentlichungstag und Bekanntmachung des Hinweises auf die Patenterteilung: **17.05.2023**
(21) Anmeldenummer: 21020069.7
(22) Anmeldetag: 11.02.2021
(51) Int. Cl.: E04F 19/04, F21V 33/00, E04B 9/00, E04B 9/04, E04F 13/074

(54) **SYSTEM ZUM ABSCHNITTSWEISEN BELEUCHTEN VON BODEN-, DECKEN-, WANDBELÄGEN UND/ODER SOCKEL- ODER DECKLEISTEN**
SYSTEM FOR THE SECTION-WISE ILLUMINATION OF FLOOR, CEILING, WALL COVERINGS AND / OR SKIRTING OR COVER STRIPS
SYSTÈME D'ÉCLAIRAGE PAR SECTIONS DES REVÊTEMENT DE SOL, DE PLAFOND, DE MUR ET/OU DES PLINTHES OU DES MOULURES

(30) Priorität: 29.02.2020 DE 202020000827 U
(43) Veröffentlichungstag der Anmeldung: 01.09.2021
(73) Patentinhaber: Bronsert, Denis, 08496 Neumark (DE)
(72) Erfinder: Bronsert, Denis, 08496 Neumark (DE)
(74) Vertreter: Helge, Reiner

(56) Entgegenhaltungen:
- EP-A1- 2 372 039
- DE-U1-202009 004 509
- DE-U1-202010 007 926
- DE-U1-202019 000 120
- DE-U1-202019 000 705

## Beschreibung

Die Erfindung betrifft ein System zum abschnittsweisen Beleuchten von Boden-, Decken-, Wandbelägen und/oder Sockel- oder Deckleisten umfassend im Verbund verlegte rechteckige oder quadratische Plattenkörpern, die als Laminatpaneele, Mehrschichtparkettelemente, Deckenpaneele, Möbelplatten oder Fliesen ausgebildet sind, und Sockel- oder Deckleisten, die abschnittsweise beleuchtete Musterausschnitte aufweisen

Bekannt sind Fußbodenbeläge in Form von Laminatplatten, deren Oberfläche mit einer dekorativen und robusten Deckschicht, beispielsweise einem Holzimitat oder einem Kunststoff, versehen ist, oder von Parkettelementen, die aus Holz, vorzugsweise aus einem Hartholz, besteht. Die Fußbodenbeläge bestehen aus mehreren Reihen von in ihrer Konfiguration vorwiegend rechteckigen Paneelen. Konventionell besitzen die Paneele auf einer Längsseite und auf einer Kopfseite durchgehend Nuten und auf der jeweils gegenüberliegenden Längsseite bzw. Kopfseite durchgehende Federn, die an die Nuten formschlüssig angepasst sind. Es ist auch bekannt, an den Nuten und Federn mechanische Verbindungsmittel auszubilden, welche bei in einem Fußbodenbelag benachbarten Paneelen miteinander in rastenden Eingriff gelangen.

Weit verbreitet sind beispielsweise Fußböden aus Laminatpaneelen. Ein solches Paneel besteht aus einer Basisplatte aus einem Fasermaterial auf deren Oberseite ein beharztes Dekorpapier aufgebracht ist. Durch das Dekorpapier wird die Optik des Laminatpaneels bestimmt. Um eine hohe Oberflächenstrapazierfähigkeit zu erreichen, wird auf die Dekorpapierschicht ein sogenanntes Overlay bzw. eine Versieglung aus einer spezialbeharzten Nutzschicht aus Lack aufgebracht. Auf die Unterseite der Basisplatte wird ein sogenannter Gegenzug, der der Formstabilität und der Feuchtigkeitsabsperrung dient, aufgebracht. Benachbarte Laminatpaneele werden durch eine Nutfederverbindung untereinander verbunden.

Weiterhin sind beleuchtete Fußleisten, bei denen LED-Strips bzw. Leuchtbänder eingesetzt werden, oder direkt im Fußboden verlegte Leuchtstreifen oder Leuchteinsätze, sogenannte Bodenlampen oder Einbaustrahler, bekannt. Derartige Bodenlampen oder Einbaustrahler haben den Nachteil, dass sie nicht mit der Fußbodenfläche abschließen sondern über diese hinausragen und somit eine Unfallquelle darstellen.

Aus der DE 10 2014 001 774 A1 sind Plattenkörper bekannt, bei denen auf einer Trägerplatte in Längen- und Breitenerstreckung zueinander beabstandete Massivholzstücke aufgebracht sind, deren Zwischenräume mit einer formstabilen Vergußmasse ausgefüllt sind. Die Vergußmasse kann zumindest bereichsweise transparent sein und bei Hinterleuchtung der Plattenkörper ist es möglich, dass das Licht durch die vergossenen Zwischenräume scheinen kann.

Bekannt ist aus der DE 100 13 496 A1 ein Fußboden- oder Wandbelag aus Keramik, Holz, Linoleum, Kunststoff, Natur- oder Kunststoff mit einem beleuchteten aus einem transparenten Material oder aus einem diffus abstrahlenden Lichtleitkörper gebildeten Einleger. Der Einleger besteht vorzugsweise aus Glas, Acryl, PVC oder einem anderen Kunststoff, ist auf seiner Rückseite rauh oder unbehandelt und auf der Vorderseite glatt oder poliert. Der Einleger ist mit einer Hülse versehen in der das Ende eines Lichtwellenleiters klemmend gehalten wird. Das Licht zur Beleuchtung des Einlegers wird von einer externen Lichtquelle mittels des Lichtwellenleiters zum Einleger geleitet.

Weiterhin bekannt ist aus der DE 37 30 893 A1 ein unter Verwendung von Kunststoff hergestellter Bodenbelag, bei dem der Kunststoff klar durchsichtig ist und im Kunststoff optisch sichtbar und ästhetisch wirkende Füllstoffe eingebettet sind. Auf dem Fußboden werden nach dem Auftragen eines Trennmittels die entsprechenden Füllstoffe (Steine, Blätter usw.) aufgelegt und zu deren Beleuchtung Lichtleitfasern verlegt, wobei sich die Lichtquelle außerhalb des Fußbodenbelages befindet. Nachdem der gesamte Fußboden des Raumes so vorbereitet ist, d. h. Füllstoffe und Lichtleitfasern verlegt sind, wird der gesamte Fußboden mit einem Gießharz, vorzugsweise einem Acrylharz, ausgegossen.

Bekannt ist aus dem DE 20 2019 000 120 U1 ein Fußbodenbelag aus im Verbund verlegten rechteckigen oder quadratischen Paneelen, die als Laminatpaneele oder Mehrschichtparkettelemente ausgebildet sind, und diese Längs- und Querseiten besitzen und über Verriegelungs- oder Steckmechanismen verfügen, die es gestatten, die Paneele untereinander zu verbinden, und die Paneele in fluchtenden Reihen oder Spalten verlegt sind, so dass sich die Stoßfugen zwischen den Paneelen kreuzen oder T-förmig aufeinander stoßen, wobei der als Verbund ausgebildete Fußbodenbelag aus Uni-Paneele und Muster-Paneele besteht, wobei in die Muster-Paneele beleuchtete Musterausschnitte eingebracht sind, die vollflächig mit einer transparenten Vergußmasse ausgefüllt sind.

Nachteilig ist hier, dass bei Ausfall der Lichtquelle der gesamte Verbund auseinander genommen werden muss, um entweder die Lichtquelle oder das entsprechende Paneel insgesamt zu wechseln.

Aus dem DE 20 2019 000 705 U1 ist eine Abschlußleiste mit integrierter Lichtquelle zum Schutz eines an einem Fußboden angrenzenden Wandabschnitts mit einem zentralen Leistenkörper und wenigstens einen in der Front des Leistenkörpers angeordneten Lichtabgabebereich bekannt, in einem zentralen Leistenkörper der Abschlußleiste mindestens ein Musterausschnitt eingebracht ist und dieser vollflächig mit einer transparenten Vergußmasse ausgefüllt ist.

Aus dem DE 20 2010 007 926 U1 ist eine Wandabschlussleiste mit einer frontseitigen Wand bekannt, die ein lichtdurchlässiges Wandelement aufweist, das wenigstens einen sich über die gesamte Länge der Front der Wandabschlussleiste erstreckenden Lichtabgabebereich für die Abgabe von in das lichtdurchlässige Wandelement eingekoppeltem Licht einer hinter der Front der Wandabschlussleiste angeordneten Lichtquelle bildet.

Aus dem DE 20 2009 004 509 U1 Natur, -Kunststeinleuchtplatte zur Verwendung und Konstruktion von Tischen, Arbeitsplatten und sonstiger atmossphärisch und gestalterischen Bauteilen bekannt, bei der das elektrisch erzeugte Licht über ein LED-RGB Modul oder einer Lumineszensfolie OLED in einem speziellen umlaufenden Metallprofil mit wechselnden Farbfrequenzen über eine PMMA-Lichtträgerplatte gleichmäßig verteilt und von einer Lichtreflektionsplatte die darüber sitzende Natur, -Kunststeinplatte (4 ) zum Erstrahlen bringt.

Die EP 2 372 039 A1 betrifft modulare Einrichtungselemente, bestehend aus einem oder mehreren flach oder gekrümmt und transparent ausgeführten Elemente aus Glas, wobei sich perimetrisch zu einem oder mehreren der transparenten Glasteile mindestens eine Lücke oder ein Gehäuse befindet, an der/dem eine oder mehrere LED's oder Bänder mit LED's eingebettet oder angeschlossen sind, wobei das Licht der LED's im Glas, das mit einer Vielzahl innerer Intrusionen versehen ist übertragen und von den Intrusionen gebrochen wird. Die Elemente bestehen entweder aus einer einzigen Kachel oder einer Vielzahl von Kacheln bestehen.

Hiervon ausgehend liegt der Erfindung die Aufgabe zu Grunde, ein System zum Beleuchten von Boden-, Decken-, Wandbelägen und/oder Sockel- oder Deckenleisten umfassend im Verbund verlegte rechteckige oder quadratische Plattenkörpern, die als Laminatpaneele, Mehrschichtpaneele, Deckenpaneele, Möbelplatten oder Fliesen ausgebildet sind, aufzuzeigen, wobei die Plattenkörper und Sockel- oder Deckenleisten beleuchtete Musterausschnitte aufweisen. Eine weitere Aufgabe liegt darin das System so auszugestalten, dass bei einem Ausfall der Leuchtmittel nicht der gesamte Belag aufgenommen werden muss, um die Leuchtmittel zu wechseln.

Die Erfindung löst das Problem bzw. die Aufgabe durch ein System zum abschnittsweisen Beleuchten von Boden-, Decken-, Wandbelägen und/oder Sockel- oder Deckleisten umfassend im Verbund verlegte rechteckige oder quadratische Plattenkörper, die als Laminatpaneele, Mehrschichtparkettelemente, Deckenpaneele, Möbelplatten oder Fliesen ausgebildet sind, und Sockel- oder Deckleisten, wobei die Plattenkörper und/oder die Sockel- oder Deckleisten abschnittsweise beleuchtete Musterausschnitte aufweisen, mit den Merkmalen des Anspruchs 1. Zu weiteren vorteilhaften Ausgestaltungen und Weiterbildungen wird auf die sich anschließenden Untersprüche und die nachfolgende Beschreibung verwiesen.

Das System umfasst beleuchtete und/oder unbeleuchtete Plattenkörper und Sockel- oder Deckleisten, wobei auf der Rückseite der Plattenkörper und/oder Sockel- oder Deckleisten annähernd rechteckig ausgebildete Kanäle zur Aufnahme von Flachbandkabeln angeordnet sind, die abschnittsweise mit Leuchtmitteln versehen sind, und die Kanäle im Bereich der zu beleuchtenden Musterausschnitte offene Aussparungen aufweisen, in die Streuscheiben, die die Musterausschnitte abdecken, mit einer ihrer Stirnflächen eingesetzt sind.

In die Kanäle der verlegten Plattenkörper und/oder Sockel- oder Deckleisten werden dann die Flachbandkabel eingeschoben. Dies kann bei entsprechender Steifigkeit der Flachbandkabel auch ohne Verwendung von Hilfsmitteln, wie Kunststoffflachbänder, erfolgen. Vorteilhaft ist hier, dass bei einem Ausfall von Leuchtmitteln nur das Flachbandkabel aus dem Kanal gezogen werden muss und ein neues Flachbandkabel nur eingeschoben werden muss, ohne dass der Verbund auseinander genommen werden muss.

Im Bereich der zu beleuchtenden Musterausschnitte sind in den Kanälen Aussparungen vorgesehen, in denen die Streuscheiben mit einer ihrer Stirnseiten eingesetzt sind. Durch die im Bereich der Aussparungen am Flachbandkabel angeordneten Leuchtmittel, vorzugsweise LED's, wird das Licht in die Streuscheiben zur Beleuchtung der Musterausschnitte eingeleitet.

Die Streuscheiben sind als ultraflache Streuscheiben ausgebildėt und werden seitlich mit effizienten LED's bleuchtet. Die Oberfläche der Streuscheiben ist mit einem individuell geritzten Verlaufraster versehen, wodurch eine optimale und sehr homogene Ausleuchtung der Musterausschnitte erreicht wird.

Das Anbringen der Kanäle und / oder der Streuscheiben kann einerseits durch Aufkleben auf die Rückseiten der Plattenkörper und/oder Sockel- oder Deckleisten oder andererseits durch Einkleben in auf der Rückseite der Plattenkörper und/oder Sockel- oder Deckleisten eingearbeitete Vertiefungen erfolgen. Im Bereich des Zusammenstoßens benachbarter Kanäle können Stöße mittels Verbindungsstücke überdeckt werden.

Durch die besonders flache Ausgestaltung der Kanäle und der Streuscheiben läßt sich das System vielseitig verwenden. Beispielsweise kann das System auch bei der Wand- und Fußbodengestaltung mittels Fliesen aus Keramik oder Steingut verwendet werden, wobei durch die flache Ausgestaltung Kanäle und Streuscheiben diese im Kleberbett für die Fliesen mit verlegt werden können. Um ein Eindringen von Kleber in die Kanäle zu verhindern, werden diese im Bereich der Stöße zwischen den Kanälen mit Verbindungslücken überdeckt.

Der als Verbund aus Plattenkörper gebildete Wand-, Decken- und/oder Bodenbelag umfasst Plattenkörper ohne beleuchtete Musterausschnitte und Plattenkörper mit beleuchteten Musterausschnitten, die regel- oder unregelmäßig im Verbund zueinander angeordnet sein können. Die Plattenkörper können aus Keramik, Steingut, Holz oder Holzersatzstoffen oder Kunststoffen bestehen.

Bei Plattenkörpern, die mit beleuchteten Musterausschnitten versehen sind, werden die Musterausschnitte dadurch gebildet, dass die Muster in Form von Linien oder Flächen (Vektorgraphik) in die Plattenkörper eingearbeitet sind. Dies kann je nach Material durch Sägen, Fräsen, Laser- oder Wasserstrahlschneiden erfolgen.

Anschließend werden die Musterausschnitte mit einer transparenten Vergußmasse bündig mit der Oberfläche der Plattenkörper ausgefüllt und gegebenenfalls der Überstand der Vergußmasse abgeschliffen.

Sockel- oder Deckleisten umfassen Grundkörper ohne beleuchtete Musterausschnitte und Grundkörper mit beleuchteten Musterausschnitten, die regel- oder unregelmäßig im Verbund zueinander angeordnet sein können. Die Muster der in Form von Linien oder Flächen (Vektorgraphik) in die Plattenkörper eingearbeitet sind. Die Musterausschnitte sind mit einer transparenten Vergußmasse bündig mit der Oberfläche der Grundkörper ausgefüllt. Ein Überstand der Vergußmasse kann gegebenenfalls abgeschliffen werden. Die Grundkörper sind auf ihrer Rückseite mit annähernd rechteckig ausgebildeten Kanälen zur Aufnahme von Flachbandkabeln versehen. Die Kanäle weisen im Bereich der zu beleuchtenden Musterausschnitte eine offene Aussparung zur Aufnahme von Streuscheiben auf, wobei die Streuscheiben die Musterabschnitte abdecken und mit einer ihrer Stirnflächen in offenen Aussparungen der Kanäle eingesetzt sind.

Die Sockel- oder Deckleisten können auch mit regelmäßigen Musterausschnitten beispielsweise in Pfeilform versehen werden, wobei die einzelnen Musterausschnitte regelmäßig beleuchtet werden oder in Form eines Laufbandes. Somit können die Sockel oder Deckleisten auch zur Fluchtwegmarkierung genutzt werden.

Der Vorteil des erfindungsgemäßen Systems besteht darin, dass durch den abschnittsweisen Einsatz von beleuchteten Muster-Plattenkörpern und/oder Sockel- oder Deckleisten in den Verbund eine diskrete Beleuchtung geschaffen werden kann, wobei als Musterausschnitte jedwede regelmäßige und / oder unregelmäßige Formen zum Einsatz kommen können. Ein weiterer Vorteil besteht darin, dass in den Verbund beleuchtete Muster-Plattenkörper und/oder Sockel- oder Deckleisten mit Hinweiszeichen, beispielsweise Pfeile, eingebracht sind, die in Gängen oder Fluren Fluchtwege kennzeichnen können.

Anhand eines Ausführungsbeispiels soll die Erfindung näher erläutert werden. Es zeigen:
- Figur 1 -: Plattenkörper mit Musterausschnitt
- Figur 2 -: Rückansicht des Plattenkörpers
- Figur 3 -: Schnitt A - A
- Figur 4 -: Kanal mit Flachbandkabel
- Figur 5 -: Rückansicht eines Plattenkörperverbundes
- Figur 6 -: Schnitt B - B
- Figur 7 -: Schnitt durch eine Sockel- oder Deckleiste

Die Figur 1 zeigt einen Plattenkörper **1,** der beispielsweise als Wandpaneel ausgebildet ist. Als Musterausschnitt **3** ist hier als Vektorgraphik eine Stadtsilhouette eingebracht. Die Linien der Stadtsilhouette einschließlich des Schriftzuges "Berlin" sind als Durchbrüche ausgearbeitet und anschließend mittels einer transparenten Vergußmasse oberflächenbündig ausgefüllt.

Die Figur 2 zeigt die Rückansicht des als Wandpaneel ausgebildeten Plattenkörpers **1.** Auf der Rückseite sind Vertiefungen (Figur 3 - Schnitt A - A) ausgearbeitet, in denen Kanäle **2** zur Aufnahme der Flachbandkabel **8** und die Streuscheibe **4** eingesetzt sind. An der Stelle, an der die Streuscheibe **4** eingesetzt ist, ist der Kanal **2** mit einer Aussparung **5** versehen.

Die Figur 4 zeigt den Kanal **2** mit dem Flachbandkabel **8** und der Streuscheibe **4** als Explosivdarstellung. Auf der Oberkante des Flachbandkabels **8** sind Leuchtmittel in Form von LED's angeordnet. Das Flachbandkabel **8** wird in den Kanal **2** eingeschoben bis die LED's die Aussparung **5** des Kanals **2** erreichen. In die Aussparung **5** wird die Streuscheibe **4** eingesetzt.

Das Licht der LED's dringt in die Stirnseiten der Streuscheibe **4** ein und leuchtet diese aus. Die optimale und homogene Ausleuchtung wird durch ein individuelles geritztes Verlaufraster in der Oberfläche der Streuscheibe **4** erreicht. Auf der Vorderseite des Plattenkörpers **1** erscheint das Muster beispielsweise in Form von leuchtenden Linien.

Die Figur 5 zeigt die Rückansicht eines Plattenkörperverbundes, bestehend aus einer mit einem Musterausschnitt **3** versehenen Plattenkörper **1** und einen Plattenkörper **1** ohne Musterausschnitt **3.** Die Plattenkörper **1** sind hier als keramische Fliesen ausgebildet, auf deren Rückseite die Kanäle **2** und eine Streuscheibe **4** aufgeklebt sind (Figur 6 - Schnitt B-B).

Durch die flache Ausgestaltung der Kanäle **2** und der Streuscheibe, deren Dicke vorzugsweise 3 bis 4 mm beträgt, lassen sich die Fliesen problemlos mit der Wand verkleben. Um ein Eindringen des Klebers in den Kanal **2** im Bereich des Zusammenstoßens zu verhindern, wird ein Verbindungsstück aufgeclipst.

Die Figur 7 zeigt einen Schnitt durch eine Sockel- oder Deckleiste **9.** Die Sockel- oder Deckleiste **9** ist so ausgeführt, dass sie mittels Befestigungsclipsen an der Wand befestigt werden kann. Zur Befestigung bzw. zum Aufstecken der Sockel- oder Deckleiste **9** auf die an der Wand angebrachten Befestigungsclipse, weist diese Aufnahmenuten **10** auf.

Die Sockel- oder Deckleiste **9** besteht aus einem Grundkörper, der auf der Außenseite furniert oder foliert sein kann. In den Grundkörper ist ein Musterausschnitt **3,** der mit einer transparenten Vergußmasse ausgefüllt ist, vorgesehen. Auf der Rückseite des Musterausschnittes **3** ist eine Streuscheibe **4** angeordnet, die in eine Aussparung **5** des Kanals **2** eingesetzt ist.

Die Beleuchtung der Musterausschnitte **3** erfolgt über die LED's, die ihr Licht über die Stirnseiten der Streuscheibe **4** an diese abgeben und damit die Hintergrundbeleuchtung für die Musterausschnitte **3** bilden. Die Leuchtmittel sind über Flachbandkabel **8,** die in den Kanälen **2** zu den Stirnseiten der Streuscheiben **4** geführt werden, entweder mit der Stromversorgung oder mit weiteren Sockel- oder Deckleisten **9** verbunden.

Nach dem Verlegen der Plattenkörper **1** zu einem Verbund als Boden-, Decken- und /oder Wandbelag und/oder der Sockel- oder Deckleisten **9** werden die Leuchtmittel **6** über die Flachbandkabel, die sich in den Kanälen **2** bis in die Randbereiche des Belages erstrecken, über Verbindungskabel mit einer Stromversorgungseinheit sowie einer Ansteuereinheit verbunden. Das An- und Ausschalten und gegebenenfalls das Ansteuern eines Farbwechslers können über eine Fernbedienung erfolgen.

Beim Verlegen als Boden-, Decken und / oder Wandbelag können sowohl nur Plattenkörper **1** und/oder Sockel- oder Deckleisten **9** mit Musterausschnitte **3** als auch Plattenkörper **1** mit Musterausschnitte und Plattenkörper **1** und/oder Sockel- oder Deckleisten **9** ohne Musterausschnitte, wobei diese regelmäßig oder unregelmäßig im Verbund angeordnet werden können, verwendet werden.

### Bezugszeichenaufstellung

- 1 -: Plattenkörper
- 2 -: Kanal
- 3 -: Musterausschnitte
- 4 -: Streuscheibe
- 5 -: Aussparung
- 6 -: Leuchtmittel
- 7 -: Verbindungsstück
- 8 -: Flachbandkabel
- 9 -: Sockel- oder Deckleiste
- 10 -: Aufnahmenuten für Befestigungsclipse

## Patentansprüche

1. System zum abschnittsweisen Beleuchten von Boden-, Decken-, Wandbelägen und/oder Sockel- oder Deckleisten umfassend im Verbund verlegte rechteckige oder quadratische Plattenkörpern, die als Laminatpaneele, Mehrschichtparkettelemente, Deckenpaneele, Möbelplatten oder Fliesen ausgebildet sind, und Sockel- oder Deckleisten, wobei die Plattenkörper und/oder die Sockel- oder Deckleisten abschnittsweise beleuchtete Musterausschnitte aufweisen, **dadurch gekennzeichnet, dass** das System beleuchtete und/oder unbeleuchtete Plattenkörper (1) und Sockel- oder Deckleisten (9) umfasst, wobei auf der Rückseite der Plattenkörper (1) und/oder Sockel- oder Deckleisten (9) annähernd rechteckig ausgebildete Kanäle (2) zur Aufnahme von Flachbandkabeln (8) angeordnet sind, die abschnittsweise mit Leuchtmitteln (6) versehen sind, und die Kanäle (2) im Bereich der zu beleuchtenden Musterausschnitte (3) offene Aussparungen (5) aufweisen, in die Streuscheiben (4), die die Musterausschnitte (3) abdecken, mit einer ihrer Stirnflächen eingesetzt sind.

2. System zum abschnittsweisen Beleuchten nach Anspruch 1, **dadurch gekennzeichnet, dass** die Streuscheiben (4) und die Kanäle (2) mit der Rückseite der Plattenkörper (1) und/oder Sockel- oder Deckleisten (9) verklebt sind.

3. System zum abschnittsweisen Beleuchten nach Anspruch 1, **dadurch gekennzeichnet, dass** auf der Rückseite der Plattenkörper (1) und/oder Sockel- oder Deckleisten (9) Vertiefungen zur Aufnahme der Streuscheiben (4) und der Kanäle (2) eingearbeitet sind.

4. System zum abschnittsweisen Beleuchten nach Anspruch 1, **dadurch gekennzeichnet, dass** die rückseitig auf den Plattenkörpern (1) und/oder Sockel- oder Deckleisten (9) angebrachten Kanäle (2) im Bereich des Zusammenstoßens benachbarter Kanäle (2) mittels eines Verbindungsstücks (7) überdeckt sind.

5. System zum abschnittsweisen Beleuchten nach Anspruch 1, **dadurch gekennzeichnet, dass** die Streuscheiben (4) als ultraflache Streuscheiben ausgebildet seitlich mit effizienten LED's beleuchtbar und auf der Oberfläche mit einem individuell geritzten Verlaufsraster versehen sind.

6. System zum abschnittsweisen Beleuchten nach Anspruch 1, **dadurch gekennzeichnet, dass** die Sockel- oder Deckleisten (9) Grundkörper ohne beleuchtete Musterausschnitte und Grundkörper mit beleuchteten Musterausschnitten umfassen, die regel- oder unregelmäßig im Verbund zueinander angeordnet sein können wobei die Musterausschnitte (3) in Form von Linien oder Flächen (Vektorgraphik) in die Grundkörper eingearbeitet sind, die Musterausschnitte (3) mit einer transparenten Vergußmasse bündig mit der Oberfläche der Grundkörper ausgefüllt sind.

## Claims

1. System for lighting sections of floor, ceiling or wall coverings and/or rectangular or square panel bodies enclose skirting boards or cover strips that are laid in a composite manner, which are manufactured in the form of laminate panels, multilayer parquet elements, ceiling panels, furniture panels or tiles, and skirting boards or cover strips, the panel bodies and/or the skirting boards or cover strips having pattern cut-outs which are illuminated in sections,
**characterized in that**
the system comprises illuminated and/or non-illuminated panel bodies (1) and skirting boards or cover strips (9), with approximately rectangular channels (2) for accommodating flat ribbon cables (8) being arranged on the rear side of the panel bodies (1) which are fitted with sections of illuminants (6), the channels (2) having open recesses (5) in the region of the pattern cutouts (3) to be illuminated, into which diffusion discs (4) covering the pattern cutouts (3) are inserted with one of their end faces.

2. Sectional lighting system according to claim 1,
**characterized in that**
the diffusion discs (4) and the channels (2) are glued to the back of the panel bodies (1) and/or skirting boards or cover strips (9).

3. Sectional lighting system according to claim 1,
**characterised in that**
recesses for receiving the diffusion discs (4) and the channels (2) are incorporated on the back side of the panel bodies (1) and/or skirting boards or cover strips (9).

4. Sectional lighting system according to claim 1,
**characterized in that**
the channels (2) arranged on the back side of the panel bodies (1) and/or skirting boards or cover strips (9) are covered by means of a connecting piece (7) in the section where adjacent channels (2) meet.

5. System for sectional illumination according to claim 1,
**characterized in that**
the diffusing discs (4) are designed as ultra-flat diffusing discs, can be illuminated laterally with efficient LEDs and are provided on the surface with an individually engraved gradient grid.

6. System for sectional illumination according to claim 1,
**characterized in that**
the skirting boards or cover strips (9) comprise base bodies without illuminated pattern cut-outs as well as base bodies with illuminated pattern cut-outs, which can be arranged in a regular or irregular manner in combination with one another, the pattern cut-outs (3) being worked into the base bodies in the form of lines or surfaces (vector graphics) and the pattern cut-outs (3) being filled with a transparent casting compound in such a way that they are flush with the top surface of the base bodies.

## Revendications

1. Système pour l'éclairage par sections de revêtements de sol, de plafond, de mur et/ou de plinthes ou de baguettes de recouvrement, comprenant des corps de plaques rectangulaires ou carrés posés en composite, qui sont réalisés sous forme de panneaux stratifiés, d'éléments de parquet multicouches, de panneaux de plafond, de panneaux de meuble ou de carreaux, et de plinthes ou de baguettes de recouvrement, les corps de plaques et/ou les plinthes ou les baguettes de recouvrement présentant des découpes de motif éclairées par sections,
**caractérisé en ce que**
le système comprend des corps de plaques (1) et des plinthes ou des baguettes de recouvrement (9) éclairés et/ou non éclairés, des canaux (2) de forme approximativement rectangulaire étant disposés sur la face arrière des corps de plaques (1) et/ou des plinthes ou des baguettes de recouvrement (9) pour recevoir des câbles plats (8) qui sont pourvus par sections de moyens d'éclairage (6), les canaux (2) présentant, dans la zone des découpes de motifs (3) à éclairer, des évidements ouverts (5) dans lesquels des disques diffuseurs (4) qui recouvrent les découpes de motifs (3) sont insérés par l'une de leurs faces frontales.

2. Système pour l'éclairage par sections selon la revendication 1,
**caractérisé en ce que**
les disques de diffusion (4) et les canaux (2) sont collés à la face arrière des corps de plaques (1) et/ou des plinthes ou des baguettes de recouvrement (9).

3. Système pour l'éclairage par sections selon la revendication 1,
**caractérisé en ce que**
des renfoncements destinés à recevoir les disques de diffusion (4) et les canaux (2) sont usinés dans la face arrière des corps de plaques (1) et/ou des plinthes et/ou des baguettes de recouvrement (9).

4. Système pour l'éclairage par sections selon la revendication 1,
**caractérisé en ce que**
les canaux (2) placés à l'arrière des corps de plaques (1) et/ou des plinthes ou des baguettes de recouvrement (9) sont recouverts au moyen d'une pièce de jonction (7) dans la zone de jonction de canaux (2) voisins.

5. Système pour l'éclairage par sections selon la revendication 1,
**caractérisé en ce que**
les disques de diffusion (4) sont conçus comme des disques de diffusion ultraplats destinés à être éclairés latéralement par des LED efficaces et étant pourvus sur la surface d'une trame de tracé gravée individuellement.

6. Système pour l'éclairage par sections selon la revendication 1,
**caractérisé en ce que**
les plinthes ou les baguettes de recouvrement (9) comprennent des corps de base sans découpes de motif éclairées et des corps de base avec des découpes de motif éclairées, qui peuvent être disposées de manière régulière ou irrégulière en liaison les unes avec les autres, les découpes de motif (3) étant incorporées dans les corps de base sous la forme de lignes ou de surfaces (graphique vectoriel) et les découpes de motif (3) étant remplies d'une masse de scellement transparente à fleur de la surface des corps de base.
